# EUROPÄISCHE PATENTSCHRIFT

(11) **EP 1 992 570 B1**
(45) Veröffentlichungstag und Bekanntmachung des Hinweises auf die Patenterteilung: **01.12.2010**
(21) Anmeldenummer: 07108355.4
(22) Anmeldetag: 16.05.2007
(51) Int. Cl.: B65D 47/06, B65D 47/20

(54) **Deformierbares Kleinpackmitttel**
Mouldable small packaging medium
Moyen de petit emballage déformable

(43) Veröffentlichungstag der Anmeldung: 19.11.2008
(73) Patentinhaber: Krallmann Kunststoffverarbeitung GmbH, 32120 Hiddenhausen (DE)
(72) Erfinder: Krallmann, Rainer, 32120 Hiddenhausen (DE)
(74) Vertreter: Lasch, Hartmut

(56) Entgegenhaltungen:
- EP-A- 0 586 778
- EP-A2- 0 395 380
- WO-A-98/02361
- DE-U- 7 330 261
- FR-A1- 2 606 377
- US-A- 2 758 755
- US-A1- 2003 057 237

## Beschreibung

Die Erfindung betrifft ein deformierbares Kleinpackmittel für fließfähige Produkte, mit einem im Zweikomponenten-Spritzgießverfahren hergestellten ventilartigen Verschluss, der aus einem formstabilen Trägerelement und einem das Trägerelement zumindest teilweise umhüllenden Außenmantel mit einer flexiblen, schlitzartige Öffnungen aufweisenden Ausspritztülle besteht.

Das in Rede stehende Kleinpackmittel ist im Normalfall aus einem geeigneten Kunststoff gefertigt, so dass es mit der Hand zusammengedrückt werden kann, um das Produkt durch den ventilartigen Verschluss hindurch hinauszudrücken.

Wenn eine ausreichende Menge ausgetreten ist, wird das Kleinpackmittel entspannt, so dass es in die ursprüngliche Form zurückfällt. Als Kleinpackmittel kommen bevorzugt Tuben, Flaschen und dergleichen in Frage. Der Verschluss ist so ausgelegt, dass durch den auf das Produkt ausgeübten Druck sich der Verschluss öffnet und nach Abbau dieses Druckes wieder selbsttätig verschließt. Ferner ist der Verschluss so ausgelegt, dass das Produkt dosiert aus dem Kleinpackmittel herausgedrückt werden kann. Als Produkte kommen bevorzugt Lebensmittel in Form von Beilagen, beispielsweise Senf, Majonäse, Ketschup und dergleichen in Frage.

Das formstabile Trägerelement wird auf das Kleinpackmittel fest aufgesetzt. Die Ausspritztülle des Außenmantels liegt dann innerhalb dieses Trägerelementes. Das Trägerelement wird je nach Gestaltung entweder an dem Hals des Kleinpackmittels oder an der Verschlussklappe festgelegt. Es ist ferner noch möglich, dass auf das Kleinpackmittel eine Verschlusskappe aufgesetzt wird, die zumindest den Außenmantel umgibt. Diese Kappe kann als Schraubkappe ausgebildet sein, kann jedoch auch unter elastischer Verformung auf den oberen Hals des Kleinpackmittels aufgestülpt werden. In diesen Fällen ist die Schraubkappe mit einer durch eine Klappe verschließbaren Öffnung versehen, so dass der Benutzer vor dem Herausdrücken des Inhaltes aus dem Kleinpackmittel diese Klappe öffnen muss.

Dokument WO 98/02361 A zeigt ein gattungsgemäßes Kleinpackmittel mit einem Verschluss, der im Zweikomponenten-Spritzgießverfahren hergestellt ist und ein Ventil aufweist, das geöffnet wird, wenn auf das Kleinpackmittel von einem Benutzer ein äußerer Druck aufgebracht wird. Das Ventil besteht aus einer dünnen, geschlitzten Membran, die in den Randbereichen fest eingespannt ist. Bei Aufbringung einer äußeren Kraft auf das Kleinpackmittel geben die Schlitze der Membran eine Öffnung frei, durch die das in dem Kleinpackmittel befindliche Produkt austreten kann. Sobald der äußere Druck nicht mehr auf das Kleinpackmittel einwirkt, soll die Membran infolge innerer Elastizitätskräfte in ihre Ausgangslage zurückkehren, in der die Schlitze wieder geschlossen sind. Dabei hat sich herausgestellt, dass zur Verformung der Membran die Aufbringung einer relativ großen Druckkraft notwendig ist und dass andererseits die Rückstellkräfte, durch die die Membran in die geschlossene Stellung zurückgestellt wird, bei einigen Produkten, insbesondere bei sehr zähflüssigen Produkten, nicht ausreichen, um ein schnelles Verschließen der Schlitze zu gewährleisten und ein Nachlaufen bzw. Nachtropfen des Produktes zu verhindern.

Dem Anmeldungsgegenstand liegt die Aufgabe zugrunde, ein deformierbares Kleinpackmittel der genannten Art so zu gestalten, dass das Überführen in die die Öffnungen freigebende Stellung mit einem geringen Kraftaufwand möglich und ein exaktes Schließen der Schlitze der Ausspritztülle nach Beendigung der Druckaufbringung gewährleistet ist.

Diese Aufgabe wird erfindungsgemäß durch ein Kleinpackmittel mit den Merkmalen des neuen Anspruchs 1 gelöst.

Die mäanderförmig ausgestaltete Ausspritztülle verleiht dieser nach Art eines Balges eine sehr gute Verformbarkeit, so dass auf die Außenseite des Kleinpackmittels nur eine relativ geringe Druckkraft aufgebracht werden muss, um die Verformung der Membran und damit ein Öffnen der Schlitze zu gewährleisten. Die radialen Stabilisierungsstege hingegen, die beim Öffnen der Schlitze verformt werden, bringen auf die Membran eine relativ große Rückstellkraft auf, sobald der äußere Druck auf das Kleinpackmittel nicht mehr einwirkt. Die führt dazu, dass sich die Schlitze der Ausspritztülle schnell und vollständig verschließen, sobald das Kleinpackmittel drucklos wird, so dass ein Nachfließen des Produktes auch bei zähflüssigen Produkten zuverlässig vermieden ist.

In einer bevorzugten Ausführungsform ist vorgesehen, dass die Ausspritztülle, bezogen auf den eingezogenen Zustand, als topfförmige Einziehung ausgebildet ist. Dadurch wird sinngemäß ein Verschluss nach Art eines Ventiles erreicht. Sobald das deformierbare Kleinpackmittel durch von außen einwirkende Kräfte verformt wird, springt die Ausspritztülle in den ausgebauchten Zustand, so dass dann das Produkt ausfließen kann.

In einer weiter noch bevorzugten Ausführungsform ist vorgesehen, dass der Außenmantel einen inneren Ringflansch aufweist, der in eine Ausnehmung des Trägerelementes schließend eingreift und mit dieser verbunden ist. Da das Trägerelement und der Außenmantel im Zweikomponentenspritzgießverfahren aus Kunststoff hergestellt werden, wird zunächst das Trägerelement gespritzt. Durch den inneren Ringflansch wird im nachfolgenden Spritzvorgang eine innige Verbindung des Trägerelementes mit dem Außenmantel erreicht. Es ist in Weiterbildung dieses Bauteiles vorgesehen, dass der Außenmantel angrenzend an den inneren Ringflansch einen umlaufenden Steg aufweist, der in eine Nut des Trägerelementes eingreift und mit dieser verbunden ist. Auch dieser Steg bildet eine innige Verbindung mit der Nut, so dass auch nach einem längeren Gebrauch sichergestellt ist, dass sich der Außenmantel von dem Trägerelement nicht löst.

Es ist ferner noch vorgesehen, dass das Trägerelement Außengewindegänge zur Aufnahme einer Schraubkappe aufweist. Die Schraubkappe ist sinngemäß mit einer mittleren Klappe versehen, so dass das deformierbare Kleinpackmittel geschlossen werden kann und dass vor dem Ausspritzen von Produkt die Klappe geöffnet wird.

Eine materialsparende Ausführung wird erreicht, wenn das Trägerelement im Querschnitt stufenförmig ausgebildet ist, wobei der den Außenmantel aufnehmende Bereich im Durchmesser kleiner gehalten ist als der dem Rumpf des Kleinpackmittels zugewandte Bereich.

In einer alternativen Ausführung ist noch vorgesehen, dass das Trägerelement buchsenförmig gestaltet ist und angrenzend an den Außenmantel eine Ringnut aufweist, die von zwei Nutenstegen begrenzt ist, und dass das Trägerelement oberhalb der Ringnut nach innen verspringt. Dabei endet dann in besonders vorteilhafter Weise der Außenmantel angrenzend an den oberen Nutensteg.

Bevorzugt verlaufen die Stabilisierungsstege zwischen der Ausspritztülle und dem Ringflansch. . Diese Stabilisierungsstege begünstigen das Verschließen der Schlitze der Ausspritztülle. In besonders vorteilhafter Weise ist dabei noch vorgesehen, dass die Stabilisierungsstege an der Ausspritztülle angeformt sind und im Abstand zum Ringflansch enden.

Damit die unterschiedlichsten Lebensmittel in das Kleinpackmittel eingefüllt werden können, ist vorgesehen, dass zumindest die Ausspritztülle aus einem gegen Öle beständigen Kunststoff besteht. Darüber hinaus ist noch vorgesehen, dass das Kleinpackmittel zumindest an der an den Verschluss angrenzenden Schulter aus einem gegen Öle beständigen Kunststoff besteht. In bevorzugter Ausführung ist vorgesehen, dass das beständige Material ein thermoplastisches Vulkanisat (TPV) ist.

Anhand der beiliegenden Zeichnungen wird die Erfindung noch näher erläutert.

Es zeigen:
- Figur 1: das formstabile Trägerelement als Einzelteil in einer perspektivischen Darstellung
- Figur 2: den die Ausspritztülle aufweisenden Außenmantel als Einzelteil in einer perspektivischen Darstellung
- Figur 3: den aus den beiden Einzelteilen gemäß den Figuren 1 und 2 bestehenden Verschluss in einem Vertikalschnitt
- Figur 4: eine weitere Ausführung des Verschlusses in Schnittdarstellung
- Figur 5: eine Einzelheit V in der Figur 4 in vergrößerter Darstellung
- Figur 6: der Verschluss gemäß der Figur 4 in einer um 90° gedrehten Lage
- Figur 7: das Trägerelement für die Ausführung gemäß den Figuren 4 bis 6 in einer perspektivischen Darstellung und
- Figuren 8 und 9: die Ausspritztülle als Einzelheiten in zwei verschiedenen Ansichten.

Der in der Figur 3 dargestellte Verschluss 10 besteht aus dem in der Figur 1 dargestellten formstabilen Trägerelement 11 und einem den Bereich des nicht dargestellten Kleinpackmittels abgewandt liegenden Außenmantel 12, der in der Figur 2 als Einzelheit dargestellt ist. Der Verschluss 10 ist im Zweikomponenten-Spritzgießverfahren hergestellt, indem zunächst das Trägerelement 11 und anschließend der Außenmantel 12 gespritzt wird. Das Trägerelement 11 ist hülsenförmig gestaltet. Der dem Außenmantel 12 zugeordnete Bereich des Trägerelementes 11 verspringt nach innen und daran schließt sich eine Ringnut 13 an, die durch Nutenstege 14, 15 begrenzt ist, die gegenüber der Außenfläche vorstehen. Der Außenmantel 12 enthält eine Ausspritztülle 16 mit wenigstens einer schlitzförmigen Austrittsöffnung. In bevorzugter Ausführung sind jedoch in der Ausspritztülle 16 zwei sich kreuzende schlitzförmige Öffnungen vorgesehen. Angrenzend an diese Ausspritztülle 16 ist der Außenmantel 12 mäanderförmig gestaltet. Dadurch ist eine Verformung dieses Bereiches möglich, wenn von außen manuell Druck auf das Kleinpackmittel ausgeübt wird, um den Inhalt durch die Ausspritztülle 16 hindurch herauszudrücken. Durch die Herstellung im Zweikomponenten-Spritzgießverfahren wird nicht nur eine rationelle Fertigung erreicht, sondern auch eine innige Verbindung zwischen den einander kontaktierenden Flächen des Trägerelementes 11 und des Außenmantels 12.

Der Verschluss 10 gemäß den Figuren 4 bis 6 besteht ebenfalls aus einem Trägerelement 11 und einem Außenmantel 12. Auch dieser Verschluss 10 ist im Zweikomponenten-Spritzgießverfahren hergestellt, wobei zunächst das Trägerelement 11 und anschließend der Außenmantel 12 gespritzt wird. Auch der an die Ausspritztülle 16 angrenzende Bereich ist mäanderförmig gestaltet. Wie die Figur 5 besonders deutlich zeigt, ist der Außenmantel 12 mit einem inneren Ringflansch 17 versehen und fest mit der angrenzenden Fläche des Trägerelementes 11 aufgrund der Herstellung verbunden. Die Figur zeigt ferner, dass angrenzend und außen angrenzend an den inneren Ringflansch 17 ein umlaufender Steg 18 vorgesehen ist, der in eine entsprechende Nut des Trägerelementes 11 eingreift. Der innere Ringflansch 17 und der umlaufende Steg 18 bieten eine äußerst innige Verbindung des Trägerelementes 11 mit dem Außenmantel 12. Wie die Figuren 4 und 6 zeigen, ist das Trägerelement 11 außenseitig mit Außengewindegängen 19 versehen, damit eine nicht dargestellte Schraubkappe lösbar auf den Verschluss 10 aufgesetzt werden kann. Ferner zeigen die Figuren 4 und 6, dass das Trägerelement 11 im Querschnitt stufenförmig ausgebildet ist, wobei der Bereich der der Aufspritztülle 16 zugewandt liegt den geringeren Durchmesser hat.

Die äußere Form zeigt besonders noch die Figur 7. Danach erweitert sich das Trägerelement 11 noch an der der Ausspritztülle 16 abgewandt liegenden Seite. Die Figuren 8 und 9 zeigen die Ausspritztülle 16 als Einzelheit. Danach ist besonders die Höhe des Ringflansches 17 erkennbar. Ferner zeigt die Figur 9 den außen angrenzenden und umlaufenden Steg 18.

Die Figur 9 zeigt noch, dass an der Ausspritztülle 16 radial verlaufende Stabilisierungsstege 20 angeformt sind, die im Abstand vor dem Ringflansch 17 enden. Diese Stabilisierungsstege bewirken ein sofortiges und exaktes Schließen der Schlitze der Ausspritztülle, sobald das Kleinpackmittel drucklos wird.

Zumindest die Ausspritztülle 16, vorzugsweise jedoch der gesamte Außenmantel, ist aus einem Kunststoff gefertigt, welcher beständig gegen Öl ist. Von dem nicht dargestellten Kleinpackmittel sollte zumindest die dem Verschluss 10 zugeordnete Schulter aus dem gleichen Material bestehen. Ein derartiges Material ist ein thermoplastisches Vulkanisat (TPV).

Die Erfindung ist nicht auf das dargestellte Ausführungsbeispiel beschränkt. Wesentlich ist, dass zumindest die Ausspritztülle 16, vorzugsweise jedoch der gesamte Außenmantel 12 und gegebenenfalls auch die dem Verschluss 10 zugeordnete Schulter des Kleinpackmittels aus einem gegen Öle beständigen Kunststoff bestehen.

## Patentansprüche

1. Deformierbares Kleinpackmittel für fließfähige Produkte, mit einem im Zweikomponenten-Spritzgießverfahren hergestellten ventilartigen Verschluss (10), der aus einem formstabilen Trägerelement (11) und einem das Trägerelement (11) zumindest teilweise umhüllenden Außenmantel (12) mit einer flexiblen, schlitzartige Öffnungen aufweisenden Ausspritztülle (16) besteht, **dadurch gekennzeichnet, dass** der Außenmantel (12), bezogen auf die eingezogene Ausspritztülle (16), angrenzend an die Ausspritztülle (16) mäanderförmig gestaltet ist und dass an der Ausspritztülle (16) mehrere im Winkelabstand zueinander angeordnete und radial verlaufende Stabilisierungsstege (20) angeformt sind.

2. Deformierbares Kleinpackmittel nach Anspruch 1, **dadurch gekennzeichnet, dass** die Ausspritztülle (16), bezogen auf den eingezogenen Zustand als topfförmige Einziehung ausgebildet ist.

3. Deformierbares Kleinpackmittel nach Anspruch 1, **dadurch gekennzeichnet, dass** der Außenmantel (12) einen inneren Ringflansch (17) aufweist, der in eine Ausnehmung des Trägerelementes (1) eingreift und mit dieser verbunden ist.

4. Deformierbares Kleinpackmittel nach Anspruch 3, **dadurch gekennzeichnet, dass** der Außenmantel (12) angrenzend an den inneren Ringflansch (17) einen umlaufenden Steg (18) aufweist, der in eine Nut des Trägerelementes (1) eingreift und mit dieser fest verbunden ist.

5. Deformierbares Kleinpackmittel nach einem oder mehreren der vorstehenden Ansprüche, **dadurch gekennzeichnet, dass** das Trägerelement (11) Außengewindegänge (19) zur Aufnahme einer Schraubkappe aufweist.

6. Deformierbares Kleinpackmittel nach einem oder mehreren der vorstehenden Ansprüche, **dadurch gekennzeichnet, dass** das Trägerelement (11) im Querschnitt stufenförmig ausgebildet ist, wobei der den Außenmantel (12) aufnehmende Bereich im Durchmesser kleiner gehalten ist als der dem Rumpf des Kleinpackmittels zugewandte Bereich.

7. Deformierbares Kleinpackmittel nach einem oder mehreren der vorstehenden Ansprüche, **dadurch gekennzeichnet, dass** das Trägerelement (11) buchsenförmig gestaltet ist und angrenzend an den Außenmantel (12) eine Ringnut (13) aufweist, die von zwei Nutenstegen (14, 15) begrenzt ist, und dass das Trägerelement (11) oberhalb der Ringnut nach innen verspringt.

8. Deformierbares Kleinpackmittel nach einem oder mehreren der vorstehenden Ansprüche, **dadurch gekennzeichnet, dass** die Stabilisierungsstege (20) zwischen der Ausspritztülle (16) und dem Ringflansch (17) angeordnet sind.

9. Deformierbares Kleinpackmittel nach Anspruch 8, **dadurch gekennzeichnet, dass** die Stabilisierungsstege (20) im Abstand zum Ringflansch (17) enden.

10. Deformierbares Kleinpackmittel nach einem oder mehreren der vorstehenden Ansprüche, **dadurch gekennzeichnet, dass** der Außenmantel (12) angrenzend an den oberen Nutensteg (14) nach innen verspringt.

11. Deformierbares Kleinpackmittel nach einem oder mehreren der vorstehenden Ansprüche, **dadurch gekennzeichnet, dass** der Außenmantel (12) angrenzend an den oberen Nutensteg (14) endet.

12. Deformierbares Kleinpackmittel nach einem oder mehreren der vorstehenden Ansprüche, **dadurch gekennzeichnet, dass** zumindest die Ausspritztülle (16) aus einem gegen Öle beständigen Kunststoff besteht.

13. Deformierbares Kleinpackmittel nach einem oder mehreren der vorstehenden Ansprüche, **dadurch gekennzeichnet, dass** zumindest die an die Ausspritztülle (16) angrenzende Schulter des Kleinpackmittels aus einem gegen Öle beständigen Material, vorzugsweise aus einem thermoplastischen Vulkanisat (TPV) besteht.

## Claims

1. A deformable small packing means for flowable products, with a valve-like closure (10) manufactured in the tow-component injection moulding process, which closure consists of a dimensionally stable support element (11) and an outer jacket (12) at least partially enveloping the support element (11), with a flexible injection moulded nozzle (16) having slotted openings, **characterised in that** the outer jacket (12), related to the drawn in injection moulded nozzle (16), is designed in a meander form adjacent to the injection moulded nozzle (16), and **in that** a plurality of stabilising webs (20) arranged at an angular distance relative to each other and running radially are formed on the injection moulded nozzle (16).

2. The deformable small packing means according to Claim 1, **characterised in that** the injection moulded nozzle (16), related to the retracted condition, is designed as a pot-shaped contraction.

3. The deformable small packing means according to Claim 1, **characterised in that** the outer jacket (12) has an inner annular flange (17) which engages in a recess of the support element (1) and is connected to it.

4. The deformable small packing means according to Claim 3, **characterised in that** the outer jacket (12), adjacent to the inner annular flange (17), has a circumferential web (18) which engages in a groove in the support element (1) and is firmly connected to it.

5. The deformable small packing means according to one or more of the preceding claims, **characterised in that** the support element (11) has male thread turns (19) for receiving a screw cap.

6. The deformable small packing means according to one or more of the preceding claims, **characterised in that** the support element (11) has a step-shaped cross-section, wherein the region receiving the outer jacket (12) is kept smaller in diameter than the region facing towards the body of the small packing means.

7. The deformable small packing means according to one or more of the preceding claims, **characterised in that** the support element (11) has a bush-shaped design and, adjacent to the outer jacket (12), has an annular groove which is limited by two grooved webs (14, 15), and **in that** the support element (11) moves inwards above the annular groove.

8. The deformable small packing means according to one or more of the preceding claims, **characterised in that** the stabilising webs (20) are arranged between the injection moulded nozzle (16) and the annular flange (17).

9. The deformable small packing means according to Claim 8, **characterised in that** the stabilising webs (20) terminate at a certain distance from the annular flange (17).

10. The deformable small packing means according to one or more of the preceding claims, **characterised in that** the outer jacket (12) moves inwards adjacent to the upper grooved web (14).

11. The deformable small packing means according to one or more of the preceding claims, **characterised in that** the outer jacket (12) terminates adjacent to the upper grooved web (14).

12. The deformable small packing means according to one or more of the preceding claims, **characterised in that** at least the injection moulded nozzle (16) consists of a plastic resistant to oils.

13. The deformable small packing means according to one or more of the preceding claims, **characterised in that** at least the shoulder of the small packing means adjacent to the injection moulded nozzle (16) consists of material resistant to oils, preferably of a thermoplastic vulcanisate (TPV).

## Revendications

1. Moyen de petit emballage déformable pour produits fluides, avec une fermeture (10) de type vanne fabriquée selon le procédé de moulage par injection à deux composants composée d'un élément de support (11) de forme stable et d'une enveloppe extérieure (12) entourant au moins en partie l'élément de support (11) avec un bec de pulvérisation (16) comportant des ouvertures flexibles en forme de fente, **caractérisé en ce que** l'enveloppe extérieure (12) prend une forme tortueuse par rapport au bec de pulvérisation (16) rentré, au niveau du bec de pulvérisation (16), et que plusieurs étais de stabilisation (20) s'étendent dans le plan radial et sont disposés les uns par rapport aux autres selon un certain écart angulaire au niveau du bec de pulvérisation (16).

2. Moyen de petit emballage déformable selon la revendication 1, **caractérisé en ce qu'**à l'état recouvert, le bec de pulvérisation (16) prend la forme d'un recouvrement en forme de cuvette.

3. Moyen de petit emballage déformable selon la revendication 1, **caractérisé en ce que** l'enveloppe extérieure (12) comporte une bride annulaire (17) intérieure s'engrenant dans un évidement de l'élément de support (1) et reliée à lui.

4. Moyen de petit emballage déformable selon la revendication 3, **caractérisé en ce que** l'enveloppe extérieure (12) comporte, à côté de la bride annulaire (17) intérieure, un étai (18) périphérique s'engrenant dans une rainure de l'élément de support (1) et relié fixement à elle.

5. Moyen de petit emballage déformable selon l'une quelconque des revendications précédentes ou plusieurs d'entre elles, **caractérisé en ce que** l'élément de support (11) comporte des passages de filetage extérieur (19) pour loger un bouchon fileté.

6. Moyen de petit emballage déformable selon l'une quelconque des revendications précédentes ou plusieurs d'entre elles, **caractérisé en ce que** l'élément de support (11) prend une forme étagée en section transversale, la zone logeant l'enveloppe extérieure (12) ayant un plus petit diamètre que la zone orientée vers le tronc du moyen de petit emballage.

7. Moyen de petit emballage déformable selon l'une quelconque des revendications précédentes ou plusieurs d'entre elles, **caractérisé en ce que** l'élément de support (11) prend une forme de douille et est délimité, au niveau de l'enveloppe extérieure (12), par une rainure annulaire (13) délimitée par deux étais de rainure (14, 15) et que l'élément de support (11) ressort vers l'intérieur au-dessus de la rainure annulaire.

8. Moyen de petit emballage déformable selon l'une quelconque des revendications précédentes ou plusieurs d'entre elles, **caractérisé en ce que** les étais de stabilisation (20) sont disposés entre le bec de pulvérisation (16) et la bride annulaire (17).

9. Moyen de petit emballage déformable selon la revendication 8, **caractérisé en ce que** les étais de stabilisation (20) prennent fin à distance de la bride annulaire (17).

10. Moyen de petit emballage déformable selon l'une quelconque des revendications précédentes ou plusieurs d'entre elles, **caractérisé en ce que** l'enveloppe extérieure (12) ressort vers l'intérieur au niveau de l'étai de rainure (14) supérieur.

11. Moyen de petit emballage déformable selon l'une quelconque des revendications précédentes ou plusieurs d'entre elles, **caractérisé en ce que** l'enveloppe extérieure (12) prend fin contre l'étai de rainure (14) supérieur.

12. Moyen de petit emballage déformable selon l'une quelconque des revendications précédentes ou plusieurs d'entre elles, **caractérisé en ce qu'**au moins le bec de pulvérisation (16) est fabriqué à partir d'une matière synthétique résistante aux huiles.

13. Moyen de petit emballage déformable selon l'une quelconque des revendications précédentes ou plusieurs d'entre elles, **caractérisé en ce qu'**au moins l'épaulement du moyen de petit emballage connexe au bec de pulvérisation (16) se compose d'une matière résistante aux huiles, de préférence d'un thermoplastique vulcanisé dynamiquement (TPV).
